# EUROPÄISCHE PATENTSCHRIFT

(11) **EP 1 125 172 B1**
(45) Veröffentlichungstag und Bekanntmachung des Hinweises auf die Patenterteilung: **11.11.2009**
(21) Anmeldenummer: 00954245.7
(22) Anmeldetag: 01.09.2000
(51) Int. Cl.: G04B 19/08

(54) **UHR**
CLOCK
MONTRE

(30) Priorität: 02.09.1999 CH 160399
(43) Veröffentlichungstag der Anmeldung: 22.08.2001
(73) Patentinhaber: Ermel, John C., 4143 Dornach (CH)
(72) Erfinder: ERMEL, John, C., CH-4143 Dornach (CH); GREUBEL, Robert, CH-2520 La Neuveville (CH); FORSEY, Stephen, CH-2412 Le Col-des-Roches (CH)
(74) Vertreter: Stump, Beat
(86) Internationale Anmeldenummer: PCT/CH2000/000466
(87) Internationale Veröffentlichungsnummer: WO 2001/018612

(56) Entgegenhaltungen:
- DE-C- 525 062
- DE-U- 8 122 028

## Beschreibung

Die vorliegende Erfindung betrifft eine von einem mechanischen, elektrischen oder elektronischen Motor angetriebene Uhr mit analoger und eindeutiger 24-Stunden-Anzeige nach dem Oberbegriff von Patentanspruch 1. Uhren mit analoger und eindeutiger 24-Stunden-Anzeige sind mehrere bekannt, so aus DE 267 810 (D1), US 5,696,740 (D2), WO 91/03774 (D3).

Sowohl in D1 als auch in D2 wird die 24-Stunden-Eindeutigkeit mit zwei konzentrischen Zifferblättern à je 12-Stunden gelöst, wo die erste 12-Stundengruppe die Zeit von 0÷12 Uhr, die zweite 12-Stundengruppe jene von 12÷24 Uhr umfasst. Immer beim Übergang von der einen Skala zur anderen ändert der Stundenanzeiger seine Lage ruckartig; entweder wird er ruckartig ausgefahren oder ebenso verkürzt.

In D3 wird die Eindeutigkeit der Stundenanzeige so gelöst, dass zwar ebenso zwei zueinander konzentrische 12-Stunden-Skalen auf dem Zifferblatt angeordnet sind, gleichzeitig ist jedoch eine durchsichtige Scheibe vorhanden, welche eine Umdrehungszeit von 24 Stunden aufweist und - in einem Ausführungsbeispiel - zwei halbkreisförmige Abdeckungen aufweist, die die nichtzutreffenden Stundenwerte abdecken.

Weitere - hier jedoch nicht in Betracht fallende Dokumente (so DE 33 05 414 und DE 40 376 57) zeigen Uhren mit sog. pseudoanaloger Darstellung, wo mit elektronischen Hilfsmitteln, wie LEDs und Flüssigkristallanzeigen eine eindeutige 24-Stunden-Anzeige erzeugt wird.

Die in D1 und D2 offenbarten Vorrichtungen zur Längenänderung des Stundenzeigers benötigen entweder aus dem Uhrmotor zusätzlich Energie zum Spannen einer Feder (D1) oder eine zusätzliche Energiequelle (D2). Die in D3 vorgeschlagene Lösung zeigt zu allen Tages- und Nachtzeiten die Stunden auf zwei Kreishälften mit unterschiedlichem Radius. Weder von der technischen Machbarkeit noch von der Marktakzeptanz sind dies Lösungen gewesen, die sich durchsetzen konnten.

Obwohl dies mit den geschilderten Mitteln möglich wäre, wurde der Übergang von der einen Skala nie anders als am Mittag und um Mitternacht gewählt.

Ferner sind Uhren bekannt geworden, welche nicht-zirkuläre Skalen aufweisen, wie beispielsweise in DE 196 41 885 (D4), DE 299 03 950 (D5) und DE 299 04 451 (D6). Während in D4 ein Stundenanzeigeelement auf beliebigen Kurven als Leitelement bewegt wird, in D5 das Anzeigeelement durch auf Zykloiden mittels eines zusätzlichen Zahnrades geführt ist und in D6 das Anzeigeelement sich auf Kurven bewegt, welche durch ein Viergelenkgetriebe erzeugt werden, sind hier zwar Mittel beschrieben, das genannte Anzeigeelement auf nichtzirkulären Bahnen zu bewegen, aber eine 24-Stundenanzeige eindeutiger Natur wird dadurch nicht offenbart.

Aufgabe der vorliegenden Erfindung ist es daher, das die Stunden markierende Anzeigeelement - sei dies der Stundenzeiger oder sonst ein klares und unverwechselbares Element - auf einer solchen Bahn zu bewegen, welche eine eindeutige Zuordnung der Stellung des Anzeigeelementes mit einer der 24 Stunden des Tageslaufes gestattet und so durch seine Stellung einen augenfälligen Unterschied der Anzeige zwischen den Tages-und den Nachtstunden bewirkt, ohne dass die gewohnten Zeigerwinkelstellungen geändert werden müssen.

Aus DE 525 062 ist eine 24-Stunden-Uhr bekannt, deren Anzeigeelement, hier der Stundenzeiger, auf einer Spiralförmigen Bahn von aussen nach innen läuft, wobei das Anzeigeelement in 24 Stunden eine ein-eindeutige Stellung einnimmt. Nach Ablauf von 24 Stunden kehrt das Anzeigeelement azimutal und radial in seine Ausgangsstellung zurück. Die radiale Rückkehr wird dadurch bewirkt, dass der Stundenzeiger gegen die Kraft eines Federelementes radial verlängert werden kann. Diese Verlängerung wird dadurch bewirkt, dass das innen liegende Ende des Zeigers auf einer Spiralbahn geführt wird, welche ihrerseits eine Rotationsbewegung ausführt, welche gegenüber jener des Stundenzeigers halb so schnell umläuft. Nach dem vollständigen Umlauf dieser Spiralbahn kehrt der Stundenzeiger durch die innert 24 Stunden aufgebaute Federkraft in seine Ausgangslage zurück.

Einerseits hat sich gezeigt, dass tangentiale Reibungskräfte, welche durch das Uhrwerk aufgebracht werden müssen, die Regelmässigkeit der Uhr beeinträchtigen. Insbesondere ist dies der Fall im Rückkehrpunkt des Zeigers. Dort gleitet ein Führungselement nahezu radial nach innen und beschleunigt dadurch das Uhrwerk.

Die Lösung der gestellten Aufgabe ist wiedergegeben im kennzeichnenden Teil des Patentanspruches 1 hinsichtlich ihrer wesentlichsten Merkmale, in den folgenden Patentansprüchen hinsichtlich weiterer erfinderischer Ausbildungen.

Anhand der beigefügten Zeichnung wird der Erfindungsgedanke in mehreren Ausführungsbeispielen näher erläutert.

Es zeigen:
- Fig. 1: die Draufsicht auf ein erstes Ausführungsbei- spiel,
- Fig. 2: einen Ausschnitt aus Fig. 1, mit einem ersten Ausführungsbeispiel eines Führungselementes,
- Fig. 3: einen Längsschnitt durch das Ausführungsbeispiel von Fig. 1,
- Fig. 4: ein Detail aus Fig. 3 mit einem zweiten Ausfüh- rungsbeispiel eines Führungselementes
- Fig. 5: ein zweites Ausführungsbeispiel in einem schema- tischen Längsschnitt
- Fig. 6: das Ausführungsbeispiel von Fig. 5 in einer sche- matischen Draufsicht.

Fig. 1 ist eine Draufsicht auf ein erstes Ausführungsbeispiel einer erfindungsgemässen Uhr. Neben konventionellen und hier übernommenen Elementen, wie Minutenzeiger 1, Sekundenzeiger 2, Datumsanzeige 3 und einer üblichen zirkulären Minutenskala 4, ist ein erfindungsgemässes Stundenanzeigeelement in Form eines längenveränderlichen Stundenzeigers 5 dargestellt. Die Spitze des Stundenzeigers 5 läuft auf einer zweischleifigen geschlossenen Kurve 7 mit einer äusseren Schleife 8 und einer inneren Schleife 9 um, welche einen Kreuzungspunkt 6 aufweisen. Damit sind die Tagstunden von 6 bis 18 Uhr der äusseren Schleife 8 und die Nachtstunden von 18 bis 6 Uhr der inneren Schleife 9 zugeordnet. Da diese Zuordnung nur grafischer Natur ist, kann sie selbstverständlich auch umgekehrt werden. Eine solche zweischleifige geschlossene Kurve ist beispielsweise die Konchoide, auch Pascalsche Schnecke genannt, (beschrieben z.B. in Karel Rektorys, Applicable Mathematics, Cambridge, Mass., USA, 1969). Gestrichelt ausgeführt enthält Fig. 1 die Darstellung einer zweiten Konchoide 10, die aus der Kurve 7 mit einer äusseren Schleife 8 und einer inneren Schleife 9 durch einen konstanten radialen Versatz hervorgeht. Diese zweite Konchoide 10 ist gestrichelt dargestellt, da sie von einer Scheibe 11 verdeckt sein kann; sie ist als Leitkurve ausgebildet und zusammen mit den Führungsorganen in Fig. 2, näher erläutert.

Fig. 2 ist die Darstellung nur des erfinderischen Teils der Uhr. Die Scheibe 11 ist hier nur gestrichelt und durchsichtig dargestellt und gibt den Blick frei auf die darunterliegende und von der Scheibe 11 abgedeckte Konchoide 10. Der Stundenzeiger 5 ist, wie schon aus Fig. 1 ersichtlich, zweiteilig ausgeführt. Dessen äusserer Teil, mit der Ziffer 13 belegt, ist mit einem Gleitelement 12 schwenkbar verbunden; dieses Gleitelement 12 liegt in der beispielsweise nutenförmig ausgeführten Konchoide 10 und folgt im Umlauf des inneren Teils des Stundenzeigers 5 der Bahn dieser Konchoide 10. Der genannte innere Teil des Stundenzeigers 5 trägt die Ziffer 14 und ist mit der Scheibe 11 fest verbunden. Die Scheibe 11 führt also, zusammen mit dem inneren Teil 14 des Stundenzeigers 5, eine Umdrehung in 12 Stunden aus. Das Gleitelement 12 ist in diesem Ausführungsbeispiel sichelartig geformt dergestalt, dass der Krümmungsradius der aussenliegenden Fläche kleiner ist, als der kleinste Krümmungsradius der Aussenfläche der Konchoide 10, und jener der innen liegenden Fläche grösser ist, als der grösste Krümmungsradius der Innenfläche der Konchoide 10. Die in tangentialer Richtung gemessene Längserstreckung des Gleitelementes 12 ist so gross ausgeführt, dass an der Kreuzungsstelle der zwei Schleifen der Konchoide 10 (welche die Ziffern 15, 16 tragen) das Gleitelement 12 von der äusseren Schleife 15 sicher auf die innere Schleife 16 geführt wird, oder von der inneren Schleife 16 sicher auf die äussere Schleife 15.

Fig. 3 ist ein Längsschnitt durch das Ausführungsbeispiel von Fig. 1 beispielsweise um 24 h. Ein Zifferblatt 24 dient hier im Sinne eines nicht beschränkenden Beispiels als Montageplattform für alle weiteren genannten und noch zu nennenden Elemente. Dieses und im Folgenden Zifferblatt 24 genannte Element kann sowohl werk- als auch gehäusebezogen sein. Wesentlich ist nur, dass im Betrieb der Uhr der Bezug zum eigentlichen Zifferblatt ein fester ist. In das Zifferblatt 24 ist die Konchoide 10 mit ihrer äusseren Schleife 15 und ihrer inneren Schleife 16 beispielsweise durch Fräsen eingearbeitet. Im Zifferblatt 24 ist eine, Stundenrohr 18 genannte, Hohlwelle gelagert, mit welcher die Scheibe 11 und der innere Teil 14 des Stundenzeigers 5 fest verbunden sind. Aus Stabilitätsgründen ist der innere Teil 14 des Stundenzeigers 5 beispielsweise noch mit einer Abstützung 19 mit der Scheibe 11 verbunden. Die Scheibe 11 weist, parallel verlaufend zum inneren Teil 14 des Stundenzeigers 5, einen radialen Schlitz 20 auf. In diesem Schlitz 20 ist ein Führungsstift 21 beweglich, mit welchem der äussere Teil 13 des Stundenzeigers mit dem Gleitelement 12 verbunden ist. Das Gleitelement 12 wird also in azimutaler Richtung durch die Scheibe 11 bewegt. Der Führungsstift 21 ist beispielsweise mit dem Gleitelement 12 fest verbunden und im äusseren Teil 13 des Stundenzeigers 5 um seine Längsachse drehbar gelagert. Erfindungsgemäss kann dies jedoch auch so gelöst sein, dass der Führungsstift 21 mit dem äusseren Teil 13 des Stundenzeigers 5 fest verbunden und im Gleitelement 12 um seine Längsachse drehbar gelagert ist.

Der äussere Teil 13 des Stundenzeigers 5 ist bezüglich dessen inneren Teils 14 .längsverschieblich angeordnet, für welche Anordnung mehrere hier nicht zu beschreibende Lösungen bekannt sind.

Die übrigen Elemente, wie Minutenrohr 22 mit Minutenzeiger 1 und Sekundenachse 23 mit Sekundenzeiger 2 sind bekannt und nur der Vollständigkeit halber angeführt. Der Begriff Zifferblatt ist hier weit auszulegen; der Entscheid welche und ob überhaupt Ziffern darauf zu stehen kommen, ist rein ästhetischer Natur. Die technische Relevanz des Zifferblattes 24 liegt in seiner Eigenschaft als Grundplatte für alle vorgenannten Elemente im Sinne des vorher Gesagten.

In Fig. 4 ist ein Ausschnitt der Konchoide 10 dargestellt zusammen mit einem weiteren Ausführungsbeispiel eines in Fig. 2, 3 Gleitelement 12 genannten Führungsorganes 17. Dieses besteht aus einem Tragkörper 25 und hier beispielsweise drei in diesem drehbar gelagerten Rädern 26, 27, 28. Deren Anordnung ist so gewählt, dass das mittlere Rad 26 aussen liegt, so dass es die Aussenfläche der Konchoide 10 berühren kann; die anderen beiden Räder 27, 28 können die innere Fläche der Konchoide 10 berühren. Die Anordnung der drei Räder 26, 27, 28 ist ferner so ausgelegt, dass das Führungsorgan 17 sowohl in jenem Teil der Konchoide 10 mit dem grössten Krümmungsradius, als auch in jenem mit dem kleinsten mit radialem Spiel in tangentialer Richtung beweglich ist. Im Bereich des mittleren Rades 26 trägt der Tragkörper 25 den Führungsstift 21, für welchen dasselbe gilt, wie hierzu in Fig. 3 gesagt. Ebenfalls in Fig. 4 eingetragen - jedoch gestrichelt - ist eine Variante des Tragkörpers 25. Ein Arm 29 des Tragkörpers 25 ist als Biegefeder 30 ausgeführt, so dass alle drei Räder 26, 27, 28 die ihnen zugewiesene Seitenfläche der Konchoide 10 immer berühren. Alternativ können beide Arme des Tragkörpers 25 als Biegefedern 30 ausgeführt sein, womit der Anpressdruck der Räder 26, 27, 28 auf die Seitenflächen besser dosiert werden kann.

Die Länge des Führungsorganes 17, also der Abstand der äusseren Räder 27, 28 ist so gewählt, dass die Kreuzungsstelle der beiden Schleifen 15, 16 der Konchoide 10 im richtigen Sinne passiert werden kann. Die Anzahl von Rädern 26, 27, 28 kann natürlich anders, beispielsweise grösser, gewählt werden, mit den entsprechenden Anpassungen von Form und Aufbau des Tragkörpers 25.

Die Fig. 5 und 6 sind Darstellungen eines zweiten Ausführungsbeispiels für die Führung der Spitze des Stundenzeigers 5 auf der vorgesehenen zweischleifigen Kurve 7. Fig. 5 ist ein Schnitt senkrecht zur Ebene des Zifferblattes 24, Fig. 6 eine Draufsicht. Die Fig. 5 ist zum Zwecke des besseren Verständnisses so ausgeführt, dass sämtliche nachfolgenden Achsen in der gleichen Ebene liegen, was tatsächlich nie' der Fall ist.

In Fig. 6 ist eine zweischleifige Kurve (auch Pascalsche Schnecke genannt) 31 mit einer äusseren Schleife 40 und einer inneren Schleife 41 und einem Kreuzungspunkt 42 gestrichelt dargestellt. Diese entspricht funktionell der Konchoide 10 aus Fig. 2 und auch insofern, als sie die Bahn des Führungsstiftes 21 mindestens mittelbar darstellt insofern, als selbstverständlich radiale Versetzung um einen konstanten als auch variablen - beispielsweise proportionalen - Betrag im Erfindungsgedanken eingeschlossen sind. Diese Kurve 31 wird in diesem Ausführungsbeispiel durch das Zusammenwirken mehrerer Zahnräder und Führungsarme bewirkt, wie nachstehend ausgeführt:

Mit dem Zifferblatt 24 - oder der ihm entsprechenden Montageplattform - fest verbunden ist ein koaxial zum Stundenrohr 18 angeordnetes Zahnrad A mit Radius r(A). Das Stundenrohr 18 trägt einen mit ihm umlaufenden Arm 32, in welchem eine Achse 36 eines zweiten Zahnrades B mit Radius r(B) gelagert ist, wobei gilt $r \left(B\right) = 2 ⁢ r \left(A\right)$

Ferner sind diese Radien und der Kreuzungspunkt 42 der zwei Schleifen 40, 41 der Kurve 31 - dessen Abstand vom Zentrum des Stundenrohres mit d(31) bezeichnet ist - so verbunden, dass gilt $r \left(A\right) + r \left(B\right) = d \left(31\right)$

Der Arm 32 kann, wie auch aus Fig. 6 ersichtlich, ein in einer Ebene parallel zu jenen der Zahnräder flächenhaft ausgebildetes Bauelement sein. Er trägt hier, mit ihm fest verbunden, ein drittes Zahnrad C mit Radius r(C), welches mit einem vierten Zahnrad D1 mit Radius r(D1) kämmt, das von einer Achse 33 getragen wird. Diese ist in einem zweiten Arm 34 gelagert. Der zweite Arm 34 sitzt fest auf der Achse 36 des zweiten Zahnrades B und läuft daher mit diesem um. Die Achse 33 des vierten Zahnrades D1 trägt - ebenfalls mit ihr fest verbunden - ein fünftes Zahnrad D2 mit Radius r(D2), welches mit einem sechsten Zahnrad E mit Radius r(E) kämmt. Dieses sechste Zahnrad E ist auf einer Achse 35 gelagert, welche am zweiten Arm 34 in einem Abstand d(E) von der Achse 36 befestigt ist und parallel zu allen bisher genannten Achsen verläuft. Das sechste Zahnrad E trägt in einem Abstand d(F) von der Achse 35 den parallel zu den Achsen 33, 36 verlaufenden Führungsstift 21.

Für die weiteren genannten Radien und Abstände gelten folgende Beziehungen: $r \left(D⁢1\right) = ½ r \left(C\right)$ $r \left(E\right) = r \left(D⁢2\right)$ $d \left(E\right) = d \left(F\right)$

Während der Kreuzungspunkt 42 der zwei Schleifen 40, 41 durch G1. (2) festgelegt ist, definieren erst die Gl. (3), (4), (5) und (6) die beiden Schleifen 40, 41 selbst: $d \left(40\right) - d \left(41\right) = 4 ⁢ d \left(E\right)$

Die Wahl von r(C) ist nicht von r(A) abhängig, sondern rein opportunistisch durch den verfügbaren Platz gegeben, mit der Einschränkung, dass - falls dem Stundenrohr 18 äussere der Radius r(18) zugewiesen ist -$r \left(C\right) < r \left(A\right) + r \left(B\right) - r \left(18\right)$

Nicht dargestellt in den Fig. 5, 6 sind die Scheibe 11 und der äussere und innere Teil 13, 14 des Stundenzeigers 5. Alle diese Elemente können angeordnet sein, wie im ersten Ausführungsbeispiel dargestellt.

Als Variante hierzu kann das eigentliche Zifferblatt 24 mindestens teilweise durchsichtig ausgeführt sein und so angeordnet sein, dass die Minuten- und Sekundenzeiger 1, 2 darüber laufen, die Stundenanzeige jedoch darunter. Anstelle des Führungsstiftes 21 trägt das Zahnrad E dann eine durch ihre Helligkeit oder Farbe besonders hervorgehobene Markierung - beispielsweise ein rundes Scheibchen - welche auf der zweischleifigen Kurve 31 umläuft. Dieses Scheibchen ersetzt dann die Spitze des Stundenzeigers 5. Letztere sowohl als auch das genannte Scheibchen sind dann Anzeigeelemente.

Für den Getriebefachmann sind selbstverständlich andere Anordnungen von Zahnrädern und gegebenenfalls diese tragenden Armen realisierbar und im Erfindungsgedanken enthalten, die die Aufgabe erfüllen, mit einem Führungsstift 21 oder einem ihm entsprechenden Bauelement die gewünschte Konchoide als Bahn des Anzeigeelementes zu erzeugen.

## Patentansprüche

1. Uhr, mit einem mechanischen, elektrischen oder elektronischen Uhrmotor, mit analoger und eindeutiger 24-Stundenanzeige, mit mindestens einem Anzeigeelement für die Stunden, welche durch ein Stundenrohr (18) angetrieben ist, **dadurch gekennzeichnet, dass**
- das Anzeigeelement (5) für die Stunden auf einer zweischleifigen geschlossenen Kurve (7, 31), genannt Konchoide oder Pascalsche Schnecke, umläuft, von welcher jeder Punkt in 24 Stunden durch das Anzeigeelement (5) genau einmal berührt wird, wobei die genannte Kurve (7, 31) eine äussere Schleife (8, 40) und eine innere Schleife (9, 41) aufweist mit einem Kreuzungspunkt (42) der zwei Schleifen (8, 40; 9, 41),
- Mittel vorhanden sind, um das Anzeigeelement (5) auf der genannten zweischleifigen Kurve (7, 31) zu führen,
- die Winkelstellung des Anzeigeelementes (5) bezüglich des Zeitnullpunktes bei 12 h und 24 h die bei bekannten Uhren gewohnte ist.

2. Uhr nach Patentanspruch 1, **dadurch gekennzeichnet, dass**
- die Mittel, um das Anzeigeelement auf der genannten zweischleifigen Kurve (7, 31) zu führen, aus folgenden Elementen bestehen
- einer mit dem Zifferblatt (24) mindestens mittelbar verbundenen Nut, welche ebenfalls als zweischleifige geschlossene Kurve in Form einer Konchoide (10) ausgebildet ist,
- einem Führungsorgan (12, 17), welches in der genannten Konchoide (10) längs beweglich ist und einen Führungsstift (21) trägt,
- einem mit dem Stundenrohr (18) fest verbundenen Element (11, 14), welches mindestens mittelbar das Führungsorgan (12, 17) in der Konchoide (10) bewegt,
- einem Anzeigeelement (13), welches in radialer Richtung durch den Führungsstift (21), in azimutaler Richtung durch das mit dem Stundenrohr (18) fest verbundene Element (11, 14) bewegt wird.

3. Uhr nach Patentanspruch 2, **dadurch gekennzeichnet, dass**
- ein längenveränderlicher Stundenzeiger (5) vorhanden ist mit einem inneren Teil (14) und einem äusseren Teil (13), wobei der innere Teil (14) mit dem mit dem Stundenrohr (18) fest verbundenen Element verbunden sein kann,
- der äussere Teil (13) des Stundenzeigers (5) in Bezug auf den inneren Teil (14) in radialer Richtung verschieblich und von diesem in azimutaler Richtung bewegt wird,
- die radiale Bewegung des äusseren Teiles (13) des Stundenzeigers (5) durch den Führungsstift (21) verursacht ist, welcher mit dem genannten äusseren Teil (13) mindestens mittelbar im Eingriff steht,
- das Anzeigeelement die Spitze des äusseren Teiles (13) des Stundenzeigers (5) ist.

4. Uhr nach Patentanspruch 3, **dadurch gekennzeichnet, dass** das Führungsorgan, welches den Führungsstift (21) trägt, ein sichelförmiges Gleitelement (12) ist, welches mit radialem Spiel in der nutenförmigen Konchoide (10) azimutal beweglich ist, wobei der äussere Krümmungsradius des sichelförmigen Gleitelementes (12) kleiner ist, als der kleinste Krümmungsradius der Aussenfläche der nutenförmigen Konchoide (10) und der innere Krümmungsradius des sichelförmigen Gleitelementes (12) grösser ist als der grösste Krümmungsradius der Innenfläche der nutenförmigen Konchoide (10).

5. Uhr nach Patentanspruch 3, **dadurch gekennzeichnet, dass**
- das Führungsorgan, welches den Führungsstift (21) trägt, ein Führungsorgan (17) mit mindestens drei Rädern (26, 27, 28) mit parallelen, auf der Ebene des Zifferblattes (24) senkrecht stehenden Achsen ist, mit zwei Armen (29), ferner ein Tragkörper (25) vorhanden ist, in welchem die drei genannten Räder (26, 27, 28) gelagert sind, wobei jeder der zwei Arme (29) je ein Rad (27, 28) trägt, und das dritte Rad (26) zwischen den zwei Rädern (27, 28) im Tragkörper (25) gelagert ist,
- die Räder (26, 27, 28) in Bahnrichtung der Konchoide (10) hintereinander so angeordnet sind, dass die äusseren Räder (27, 28) die Innenfläche der Konchoide (10) und das mittlere Rad (26) die Aussenfläche der Konchoide (10) berühren können,
- die genannten drei Räder ferner so angeordnet sind, dass sowohl an der Stelle der Konchoide (10) mit dem grössten, als auch jener mit dem kleinsten Krümmungsradius genügend radiales Spiel vorhanden ist, um eine zwangslose azimutale Bewegung des Führungsorganes (17) zu ermöglichen,
- der Führungsstift (21) im Bereich des mittleren Rades (26) angeordnet ist.

6. Uhr nach Patentanspruch 5, **dadurch gekennzeichnet, dass** von den Armen (29) zwischen dem mittleren Rad (26) und den äusseren Rädern (27, 28) mindestens einer als in radialer Richtung wirkende Biegefeder (30) ausgeführt ist.

7. Uhr nach Patentanspruch 1, **dadurch gekennzeichnet, dass** die Mittel, um das Anzeigeelement auf der genannten zweischleifigen Kurve (7, 31) zu führen, aus Zahnrädern und sie gegebenenfalls tragenden Armen bestehen.

8. Uhr nach Patentanspruch 7, **dadurch gekennzeichnet, dass**
- die Mittel, um das Anzeigeelement auf der genannten zweischleifigen Kurve (7, 31) zu führen, aus folgenden Elementen bestehen
- einem ersten Zahnrad (A), mit Radius r(A), welches konzentrisch zum Stundenrohr (18) mit Radius r(18) angeordnet und mit dem Zifferblatt (24) mindestens mittelbar fest verbunden ist,
- einem mit dem Stundenrohr (18) fest verbundenen und sich radial nach aussen erstreckenden ersten Arm (32), in welchem eine erste Achse (36) eines zweiten Zahnrades (B) mit Radius r(B) drehbar gelagert ist,
- das zweite Zahnrad (B) in derselben Ebene liegt wie das erste Zahnrad (A) und mit diesem kämmt,
- ein drittes Zahnrad (C) mit Radius r(C) vorhanden und konzentrisch zum zweiten Zahnrad (B) angeordnet und mit dem ersten Arm (32) fest verbunden ist, .
- ein zweiter Arm (34) vorhanden und ebenfalls auf der gleichen Achse (36) wie das zweite Zahnrad (B) befestigt ist,
- ein viertes Zahnrad (D1) mit Radius r(D1) vorhanden ist, welches in der gleichen Ebene liegt, wie das dritte Zahnrad (C) und mit diesem kämmt,
- das vierte Zahnrad (D1) auf einer parallel zur Achse (36) des zweiten Zahnrades (B) verlaufenden Achse (33) befestigt ist, welche im zweiten Arm (34) drehbar gelagert ist,
- der zweite Arm (34) in einem Abstande d(E) von der Achse (36), auf welcher er befestigt ist, eine parallel zu dieser verlaufenden Achse (35) trägt,
- ein fünftes Zahnrad (E) vorhanden ist, welches um die letztgenannte Achse (35) drehbar ist und in einem Abstande d(F) von dieser den parallel zu ihr angeordneten Führungsstift (21) trägt,
- ein sechstes Zahnrad (D2) mit Radius r(D2) vorhanden ist, welches in der gleichen Ebene, wie das fünfte Zahnrad (E) angeordnet ist und mit diesem kämmt, wobei das sechste Zahnrad (D2) auf der gleichen Achse (33), wie das vierte Zahnrad (D1) koaxial zu diesem befestigt ist,
- für die Radien r(A), r(B), r(C), r(D1), r(D2) folgende Beziehungen gelten: $r \left(B\right) = 2 ⁢ r \left(A\right)$ $r \left(C\right) = 2 ⁢ r \left(D⁢1\right)$ $r \left(E\right) = r \left(D⁢2\right)$

9. Uhr nach Patentanspruch 8, **dadurch gekennzeichnet, dass**
- der Kreuzungspunkt (42) der zwei Schleifen (40, 41) der zweischleifigen Kurve (31) vom Zentrum des Stundenrohres (18) den Abstand d(31) aufweist, wobei gilt, dass $r \left(A\right) + r \left(B\right) = d \left(31\right)$
- der grösste radiale Abstand jeder der zwei Schleifen (40, 41) der zweischleifigen Kurve (31) d(40) bzw. d(41) beträgt und mit den Abständen d(E) und d(F) durch folgende Beziehungen verbunden ist: $d \left(E\right) = d \left(F\right)$ $d \left(40\right) - d \left(41\right) = 4 ⁢ d \left(E\right)$
- das Stundenrohr einen äusseren Radius r(18) aufweist, welcher zusammen mit r(A), r(B) und r(C) die Einschränkung definiert, dass $r \left(C\right) < r \left(A\right) + r \left(B\right) - r \left(18\right) .$

10. Uhr nach Patentanspruch 3 und 7, **dadurch gekennzeichnet, dass**
- das mit dem Stundenrohr (18) fest verbundene Element eine konzentrisch zu diesem angeordnete Scheibe (11) ist,
- ein längenveränderlicher Stundenzeiger (5) vorhanden ist mit einem inneren Teil (14) und einem äusseren Teil (13), wobei der innere Teil (14) mit der Scheibe (11) verbunden sein kann,
- der äussere Teil (13) des Stundenzeigers (5) in Bezug auf den inneren Teil (14) in radialer Richtung verschieblich ist,
- die radiale Bewegung des äusseren Teiles (13) des Stundenzeigers (5) durch den Führungsstift (21) verursacht ist, welcher mit dem genannten äusseren Teil (13) mindestens mittelbar im Eingriff steht,
- das Anzeigeelement die Spitze des äusseren Teiles (13) des Stundenzeigers (5) ist,
- die Scheibe (11) so eingerichtet ist, dass sie die darunterliegenden Bauelemente für die Führung des Anzeigeelementes (5) verdecken kann.

11. Uhr nach Patentanspruch 10, **dadurch gekennzeichnet, dass** die Scheibe (11) einen radial verlaufenden Schlitz aufweist für den Führungsstift (21).

12. Uhr nach Patentanspruch 9, **gekennzeichnet dadurch, dass**
- das Anzeigeelement an Stelle des Führungsstiftes (21) eine auf das Zahnrad (E) aufgesetzte Marke ist,
- die zweischleifige Kurve (31), die die Bahn des Führungsstiftes (21) beschreibt so gross ist, wie die zweischleifige geschlossene Kurve (7) der Bahn des Anzeigeelementes.

## Claims

1. A clock, with a mechanical, electrical or electronic motor, with an analog and unambiguous 24-hour display, with at least one indicating element for the hours, which is driven by an hour tube (18), **characterised in that**
- the indicating element (5) for the hours moves around a two-loop closed curve (7, 31), called a conchoid or Pascal snail, each point of which is touched by the indicating element (5) exactly once in 24 hours, wherein the said curve (7, 31) has an outer loop (8, 40) and an inner loop (9,41) with a crossing point (42) of the two loops (8, 40; 9, 41),
- means are present to guide the indicating element (5) along the said two-loop curve (7, 31),
- the angular position of the indicating element (5) with regard to the zero time points at at 12.00 h and 24.00 h is the same as in known clocks.

2. A clock according to Claim 1, **characterised in that**
- the means by which the indicating element is guided along the said two loop curve (7, 31) comprise the following elements,
- a groove, at least indirectly connected to the dial (24), which is also formed as a two-loop closed curve in the shape of a conchoid (10),
- a guiding element (12, 17), which can move along the length of the said conchoid (10) and carries a guide pin (21),
- an element (11, 14) firmly fixed to the hour tube (18), which moves the guiding element (12, 17) in the conchoid (10) at least indirectly,
- an indicating element (13), which is moved in a radial direction by the guide pin (21), and in the azimuthal direction by the element (11, 14) rigidly fixed to the hour tube (18).

3. A clock according to Claim 2, **characterised in that**
- a variable length hour hand (5) is present with an inner part (14) and an outer part (13), wherein the inner part (14) can be connected to the element that is rigidly fixed to the hour tube (18),
- the outer part (13) of the hour hand (5) can be displaced in a radial direction relative to the inner part (14) and is moved by said inner part in an azimuthal direction,
- the radial movement of the outer part (13) of the hour hand (5) is caused by the guide pin (21), which is at least indirectly in engagement with the said outer part (13),
- the indicating element is the tip of the outer part (13) of the hour hand (5).

4. A clock according to Claim 3, **characterised in that** the guiding element, which carries the guide pin (21), is a sickle-shaped sliding element (12), which can move azimuthally with radial play in the groove-shaped conchoid (10), wherein the outer radius of curvature of the sickle-shaped sliding element (12) is smaller than the smallest radius of curvature of the outer surface of the groove-shaped conchoid (10) and the inner radius of curvature of the sickle-shaped sliding element (12) is greater than the greatest radius of curvature of the inner surface of the groove-shaped conchoid (10).

5. A clock according to Claim 3, **characterised in that**
- the guiding element, which carries the guide pin (21), is a guiding element (17) with at least three wheels (26, 27, 28) with parallel axles perpendicular to the plane of the dial (24), with two arms (29), and in addition a carrying member (25) is present, in which the three said wheels (26, 27, 28) are mounted, wherein each of the two arms (29) carries one wheel (26, 28), and the third wheel (27) is mounted between the two wheels (27, 28) in the carrying member (25),
- the wheels (26, 27, 28) are arranged behind one another in the direction of the track of the conchoid (10), in such a manner that the outer wheels (27, 28) can touch the inner surface of the conchoid (10) and the central wheel (26) can touch the outer surface of the conchoid (10),
- the aforesmentioned three wheels are further arranged so that sufficient radial play is present both at the position in the conchoid (10) with the greatest radius of curvature, and also at that with the smallest, so as to facilitate unconstrained azimuthal movement of the guiding element (17),
- the guide pin (21) is arranged in the region of the central wheel (26).

6. A clock according to Claim 5, **characterised in that** at least one of the arms (29) between the central wheel (26) and the outer wheels (27, 28) is constructed as a flexion spring (30) working in a radial direction.

7. A clock according to Claim 1, **characterised in that** the means for guiding the indicating element on the said two-loop curve (7, 31) comprise gear wheels and arms to carry them where appropriate.

8. A clock according to Claim 7, **characterised in that**
- the means for guiding the indicating element on the said two-loop curve (7, 31), comprise the following elements,
- a first gear wheel (A), with radius r(A), which is arranged concentrically with the hour tube (18) with radius r(18) and rigidly connected at least indirectly to the dial (24),
- a first arm (32) rigidly connected to the hour tube (18) and extending radially outwards, in which a first axle (36) of a second gear wheel (B) with radius r(B) is rotatably mounted,
- the second gear wheel (B) lies in the same plane as the first gear wheel (A) and meshes with it,
- a third gear wheel (C) with radius r(C) is present and arranged concentrically with the second gear wheel (B) and is rigidly connected to the first arm (32),
- a second arm (34) is present and also fastened on the same axle (36) as the second gear wheel (B),
- a fourth gear wheel with radius r(D1) is present, which lies in the same plane as the third gear wheel (C) and meshes with it,
- the fourth gear wheel (D1) is fastened on an axle (33) extending parallel to the axle (36) of the second gear wheel (B), which is mounted rotatably in the second arm (34),
- the second arm (34) carries an axle (35) at a distance d(E) from the axle (36), to which it is fastened, and extending parallel thereto,
- a fifth gear wheel (E) is present, which can rotate about the last named axle (35) and which carries the guide pin (21) at a distance d(F) from said axle and arranged parallel thereto,
- a sixth gear wheel (D2) with radius r(D2) is present, which is arranged in the same plane as the fifth gear wheel (E) and meshes with it, wherein the sixth gear wheel (D2) is fastened on the same axle (33) as the fourth gear wheel (D1), coaxial with it,
- the following relationships apply to the radii r(A), r(B), r(c), r(D1), r(D2): $r \left(B\right) = 2 ⁢ r \left(A\right)$ $r \left(C\right) = 2 ⁢ r \left(D⁢1\right)$ $r \left(E\right) = r \left(D⁢2\right) .$

9. A clock according to Claim 8, **characterised in that**
- the crossing point (42) of the two loops (40, 41) of the two-loop curve (31) is at a distance d(31) from the centre of the hour tube (18), wherein $r \left(A\right) + r \left(B\right) = d \left(31\right)$
applies,
- the greatest radial distance of each of the two loops (40, 41) of the two loop curve (31) amounts to d(40) or d(41) respectively and is related to the distances d(E) and d(F) in accordance with the following equations: $d \left(E\right) = d \left(F\right)$ $d \left(40\right) - d \left(41\right) = 4 ⁢ d \left(E\right) ,$
- the hour tube (18) has an outer radius r(18), which together with r(A), r(B), and r(C) defines the constraint that $r \left(C\right) < r \left(A\right) + r \left(B\right) - r \left(18\right) .$

10. A clock according to Claim 3 and Claim 7, **characterised in that**
- the element rigidly connected to the hour tube (18) is a disc (11) arranged concentrically thereto,
- a variable length hour hand (5) is present with an inner part (14) and an outer part (13), wherein the inner part (14) can be connected to the disc (11),
- the outer part (13) of the hour hand (5) can be displaced in relation to the inner part (14) in a radial direction,
- the radial movement of the outer part (13) of the hour hand (5) is caused by the guide pin (21), which is, at least indirectly, in engagement with the said outer part (13),
- the indicating element is the tip of the outer part (13) of the hour hand (5),
- the disc (11) is designed such that it can cover the components for the guidance of the indicating element (5) lying beneath it.

11. A clock according to Claim 10, **characterised in that** the disc (11) has a radially extending slot for the guide pin (21).

12. A clock according to Claim 9, **characterised in that**
- instead of the the guide pin (21), the indicating element is a marker applied to the gear wheel (E),
- the two-loop curve (31) that describes the track of the guide pin (21) is as large as the two-loop closed curve (7) of the path of the indicating element.

## Revendications

1. Montre comportant un moteur horloger mécanique, électrique ou électronique, un afficheur analogique et univoque sur 24 heures, au moins un élément d'affichage pour les heures, et qui est entraînée par un tube horaire (18), **caractérisé en ce que**
- l'élément d'affichage (5) pour les heures tourne sur une courbe fermée à deux boucles (7, 31) appelée conchoïde ou hélice de Pascal dont chaque point est touché précisément une fois en 24 heures par l'élément d'affichage (5), ladite courbe (7, 31) présentant une boucle extérieure (8, 40) et une boucle intérieure (9, 41) avec un point d'intersection (42) des deux boucles (8, 40 ; 9, 41),
- des moyens sont disponibles pour guider l'élément d'affichage (5) sur ladite courbe à deux boucles (7, 31),
- la position angulaire de l'élément d'affichage (5) par rapport au point chronologique zéro à 12 h et 24 h est celle habituelle dans les montres connues.

2. Montre selon la revendication 1 du brevet, **caractérisée en ce que**
- les moyens permettant de guider l'élément d'affichage (5) sur ladite courbe à deux boucles (7, 31) sont composés des éléments suivantes :
- une rainure reliée au moins indirectement au cadran (24) et qui est réalisée également sous forme d'une courbe fermée à deux boucles en forme de conchoïde (10),
- un organe de guidage (12, 17) qui est mobile longitudinalement dans ladite conchoïde (10) et porte une tige de guidage (21),
- un élément (11, 14) relié fixement au tube horaire (18) et qui déplace au moins indirectement l'organe de guidage (12, 17) dans la conchoïde (10),
- un élément d'affichage (13) qui, dans le sens radial, est déplacé par la tige de guidage (21) dans le sens azimutal par l'élément (11, 14) relié fixement au tube horaire (18).

3. Montre selon la revendication 2 du brevet, **caractérisée en ce que**
- il est prévu une aiguille des heures (5) de longueur variable comportant une pièce intérieure (14) et une pièce extérieure (13), la pièce intérieure (14) pouvant être reliée à l'élément relié fixement au tube horaire (18),
- la pièce extérieure (13) de l'aiguille des heures (5) se déplace sur la pièce intérieure (14) avec une mobilité dans le sens radial et dans le sens azimutal depuis celle-ci,
- le mouvement radial de la pièce extérieure (13) de l'aiguille des heures (5) est provoqué par la tige de guidage (21) qui est en prise au moins indirectement avec ladite pièce extérieure (13),
- l'élément d'affichage est la pointe de la pièce extérieure (13) de l'aiguille des heures (5).

4. Montre selon la revendication 3 du brevet, **caractérisée en ce que** l'organe de guidage qui porte la tige de guidage (21) est un élément coulissant en forme de faucille (12) qui est mobile dans le sens azimutal avec un jeu radial dans la conchoïde en forme de rainure (10), le rayon de courbure extérieur de l'élément coulissant en forme de faucille (12) étant inférieur au plus petit rayon de courbure de la surface extérieure de la conchoïde en forme de rainure (10) et le rayon de courbure intérieur de l'élément coulissant en forme de faucille (12) étant supérieur au plus grand rayon de courbure de la surface intérieure de la conchoïde en forme de rainure (10).

5. Montre selon la revendication 3 du brevet, **caractérisée en ce que**
- l'organe de guidage qui porte la tige de guidage (21) est un élément de guidage (17) comportant au moins trois roues (26, 27, 28) à axes parallèles posés verticalement sur le plan du cadran (24), deux bras (29), qu'il est prévu en outre un corps support (25) dans lequel les trois dites roues (26, 27, 28) s'appuient, chacun des deux bras (29) portant une roue (27, 28) et la troisième roue (26) s'appuyant entre les deux roues (27, 28) dans le corps support (25),
- les roues (26, 27, 28) sont disposées les unes derrière les autres dans le sens de la voie de la conchoïde (10) de manière à ce que les roues extérieures (27, 28) puissent toucher la surface intérieure de la conchoïde (10) et la roue médiane (26) la surface intérieure de la conchoïde (10),
- les trois dites roues sont en outre disposées de manière à ce que, aussi bien au point de la conchoïde (10) ayant le plus grand rayon de courbure qu'à celui ayant le plus petit rayon de courbure, il y ait suffisamment de jeu radial pour permettre un mouvement azimutal non obligatoire de l'organe de guidage (17),
- la tige de guidage (21) est disposée au niveau de la roue médiane (26).

6. Montre selon la revendication 5 du brevet, **caractérisée en ce que**, sur les bras (29) situés entre la roue médiane (26) et les roues extérieures (27, 28), au moins un se présente sous forme d'un ressort de flexion (30) agissant dans le sens radial.

7. Montre selon la revendication 1 du brevet, **caractérisée en ce que** les moyens permettant de guider l'élément d'affichage sur ladite courbe à deux boucles (7, 31) sont composés de roues dentées et de bras les portant le cas échéant.

8. Montre selon la revendication 7 du brevet, **caractérisée en ce que**
- les moyens permettant de guider l'élément d'affichage sur ladite courbe à deux boucles (7, 31) sont composés des éléments suivantes :
- une première roue dentée (A) de rayon r(A), qui est disposée concentriquement par rapport au tube horaire (18) de rayon r(18) et est reliée fixement au cadran (24) au moins indirectement,
- un premier bras (32) relié fixement au tube horaire (18) et s'étendant radialement vers l'extérieur, dans lequel s'appuie en rotation un premier axe (36) d'une deuxième roue dentée (B) de rayon r(B),
- la deuxième roue dentée (B) se situe dans le même plan que la première roue dentée (A) et s'empeigne avec celle-ci,
- une troisième roue dentée (C) de rayon r(C) est prévue et est disposée concentriquement par rapport à la deuxième roue dentée (B) et reliée fixement au premier bras (32),
- un deuxième bras (34) est prévu et est également fixé sur le même axe (36) que la deuxième roue dentée (B),
- une quatrième roue dentée (D1) de rayon r(D1) est prévue et qu'elle se situe dans le même plan que la troisième roue dentée (C) et s'empeigne avec celle-ci,
- la quatrième roue dentée (D1) est fixée sur un axe (33) s'étendant parallèlement à l'axe (36) de la deuxième roue dentée (B) qui s'appuie en rotation dans le deuxième bras (34),
- le deuxième bras (34), à distance d(E) de l'axe (36) sur lequel il est fixé, porte un axe (35) s'étendant parallèlement à celui-ci,
- une cinquième roue dentée (E) est prévue et peut tourner autour du dernier axe cité (35) et supporte, à distance d(F) de celui-ci, la tige de guidage (21) disposée parallèlement à celui-ci,
- une sixième roue dentée (D2) de rayon r(D2) est prévue et est disposée dans le même plan que la cinquième roue dentée (E) et s'empeigne avec celle-ci, la sixième roue dentée (D2) étant fixée sur le même axe (33) que la quatrième roue dentée (D1), coaxialement par rapport à celle-ci,
- pour les rayons r(A), r(B), r(C), r(D1), r(D2), les relations suivantes s'appliquent : $r \left(B\right) = 2 ⁢ r \left(A\right)$ $r \left(C\right) = 2 ⁢ r \left(D⁢1\right)$ $r \left(E\right) = r \left(D⁢2\right)$

9. Montre selon la revendication 8 du brevet, **caractérisée en ce que**
- le point d'intersection (42) des deux boucles (40, 41) de la courbe à deux boucles (31) est à une distance d(31) du centre du tube horaire (18), sachant que $r \left(A\right) + r \left(B\right) = d \left(31\right)$
- la plus grande distance radiale entre chacune des deux boucles (40, 41) de la courbe à deux boucles (31) est d(40) ou d(41) et est reliée aux distances d(E) et d(F) par les relations suivantes : $d \left(E\right) = d \left(F\right)$ $d \left(40\right) - d \left(41\right) = 4 ⁢ d \left(E\right)$
- le tube horaire présente un rayon extérieur r(18) qui définit avec r(A), r(B) et r(C) la restriction selon laquelle $r \left(C\right) < r \left(A\right) + r \left(B\right) - r \left(18\right) .$

10. Montre selon les revendications 3 et 7 du brevet, **caractérisée en ce que**
- l'élément relié fixement au tube horaire (18) est un disque (11) disposé concentriquement par rapport à celui-ci,
- il est prévu une aiguille des heures (5) de longueur variable comportant une pièce intérieure (14) et une pièce extérieure (13), la pièce intérieure (14) pouvant être reliée au disque (11),
- la pièce extérieure (13) de l'aiguille des heures (5) est mobile dans le sens radial par rapport à la pièce intérieure (14),
- le mouvement radial de la pièce extérieure (13) de l'aiguille des heures (5) est provoqué par la tige de guidage (21) qui est en prise au moins indirectement avec ladite pièce extérieure (13),
- l'élément d'affichage est la pointe de la pièce extérieure (13) de l'aiguille des heures (5),
- le disque (11) est agencé de manière à pouvoir masquer les éléments de construction sous-jacents destinés au guidage de l'élément d'affichage (5).

11. Montre selon la revendication 10 du brevet, **caractérisée en ce que** le disque (11) présente une fente s'étendant radialement pour la tige de guidage (21).

12. Montre selon la revendication 9 du brevet, **caractérisée en ce que**
- l'élément de guidage, à l'endroit de la tige de guidage (21), est une marque apposée sur la roue dentée (E),
- la courbe à deux boucles (31) qui décrit la voie de la tige de guidage (21) est aussi grande que la courbe fermée à deux boucles (7) de la voie de l'élément d'affichage.
